# EUROPÄISCHE PATENTSCHRIFT

(11) **EP 0 225 849 B1**
(45) Veröffentlichungstag und Bekanntmachung des Hinweises auf die Patenterteilung: **18.04.1990**
(21) Anmeldenummer: 86810553.7
(22) Anmeldetag: 01.12.1986
(51) Int. Cl.: A62D 3/00, C07B 61/00

(54) **Verfahren zur Enthalogenierung von halogenierten aliphatischen und aromatischen Verbindungen**
Process for dehalogenating halogenated aliphatic and aromatic compounds
Procédé pour déshalogéner les composés halogénés aliphatiques et aromatiques

(30) Priorität: 06.12.1985 CH 5225/85
(43) Veröffentlichungstag der Anmeldung: 16.06.1987
(73) Patentinhaber: CIBA-GEIGY AG, 4002 Basel (CH)
(72) Erfinder: Bürli, Martin, Dr., CH-4312 Magden (CH); Beyrich, Jürgen, Dr., D-7859 Huttingen (DE); Plattner, Kurt, CH-4460 Gelterkinden (CH)

(56) Entgegenhaltungen:
- EP-A- 0 021 294
- EP-A- 0 099 951
- DE-A- 3 033 170
- DE-A- 3 410 239
- JOURNAL OF ORGANIC CHEMISTRY, Band 44, Nr. 26, Juni 1979, Seiten 4979-4981, American Chemical Society, Easton, PA., US; B.V. LAP et al.: "Sodium-ethanol: A superior reagent for the reductive dehalogenation of polychlorinated alicyclic Molecules"
- JOURNAL OF ORGANIC CHEMISTRY, Band 29, Nr 1, Januar 1964, Seiten 160-163, Easton, PA., US; P.G. GASSMAN et al.: "The chemistry of 7-substituted norbornenes. The reaction of bicyclo[2.2.1]hept-2-en-7-one with Peracid"

## Beschreibung

Die Erfindung betrifft ein Verfahren zur Enthalogenierung von halogenierten, insbesondere polyhalogenierten aliphatischen oder aromatischen Verbindungen durch Behandeln der Organohalogenverbindungen mit aktiviertem Natrium.

Polyhalogenierte Verbindungen, wie z.B. polychlorierte Biphenyle (PCBs) oder Pentachlorophenole haben eine breite Anwendung gefunden. Verbindungen dieser Art werden in der Natur z.T. nur äusserst langsam abgebaut und enthalten zudem oft Spuren hochtoxischer polychlorierter Dibenzofurane oder polychlorierter Dibenzo-p-dioxine. Rückstände dieser Verbindungen oder Abfallstoffe die polychlorierte Aromaten enthalten, z.B. Transformatorenöle, sind daher mit besonderer Sorgfalt zu beseitigen.

Es gibt grundsätzlich drei Möglichkeiten, Rückstände dieser Art zu entsorgen und zwar in Deponien, durch Verbrennen oder mit Hilfe physikalischchemischer Methoden. Von diesen drei Methoden gewinnt letztere gerade im Zusammenhang mit der Beseitigung von polychlorierten aromatischen Verbindungen zunehmend an Bedeutung. Zahlreiche Verfahren sind hier in der Vergangenheit entwickelt worden, die sich wie folgt zusammenfassen lassen: Entchlorieren durch Wasserstofftransferkatalyse, siehe z.B. ANWER et al. Tetrahedron Letters 2g, 1381 (1985); katalytische Hydrodechlorierung, LA PIERRE et al., J. of Catalysis 52 230 (1978); Natrium-Methode, D.K. PARKER et aI., Plant Engineering 8, 133 (1980), Natrium-Sauerstoff-Polyäthylenglykol-Methode (US-A 4 337 368); Natriumhydroxid-Sauerstoff-Polyäthylenglykol-Methode (US-A 4 400 552); die Dehalogenierung von getrockneten polyhalogenierten organischen Verbindungen mit leicht mit Halogen reagierenden Metallen in Gegenwart eines inerten Verdünnungsmittels (DE-A 3 410 239); sowie die elektrochemische Dechlorierung (EP-A 27 745). Von diesen Methoden sind hinsichtlich Verfahrenssicherheit und Vollständigkeit des Umsatzes die Wasserstofftransferkatalyse und die Natrium-Methode am besten geeignet. Beide Methoden sind zudem ohne grossen apparativen Aufwand zu realisieren; der Abbaugrad ist in beiden Fällen praktisch vollständig. Allerdings ist die Natrium-Methode im Vergleich zur Wasserstofftransferkatalyse kostengünstiger.

Bei der Entchlorierung nach der Natrium-Methode geht man im allgemeinen so vor, dass man metallisches Natrium zunächst in einem inerten Lösungsmittel dispergiert und dann Naphthalin zugibt, worauf sich das Natrium-Naphthalid bildet. Dieses Reagenz gibt man dann zu den chlorierten aromatischen Verbindungen, z.B. PCBs, die sich in kontaminiertem Transformatorenöl befinden, und lässt reagieren. Anschliessend wird nicht umgesetztes Natrium-Naphthalid hydrolysiert und der nach Abtrennen des Lösungsmittels anfallende Rückstand verbrannt. Man kann das Natrium auch lediglich in einem inerten Lösungsmittel in der Hitze dispergieren und gleich anschliessend mit der Organochlorverbindung in Kontakt bringen. Bei dieser Verfahrensvariante beobachtet man jedoch deutlich längere Reaktionszeiten, was offenbar darauf zurückzuführen ist, dass das Natriummetall an der Oberfläche passiviert wird.

Auch aus der organisch-chemischen Synthese sind Dehalogenierungsmethoden bekannt geworden. Bekannt ist z.B. die Natrium-Ethanol-Methode zur reduktiven Dehalogenierung von. polychlorierten alicyclischen Verbindungen, die mit Natrium in siedendem Ethanol arbeitet (B.V. Lap et al., J.Org.Chem. 44, 4979 (1979) oder auch die direkte Natrium-Dechlorierung von 7,7,-Dimethoxy-1,2,3,4-tetrachlorobicyclo[2.2.1]hepten-(2), wobei die Reaktion in Tetrahydrofuran in Gegenwart von tert.-Butylalkohol durchgeführt wird.

Die Mengen der eingesetzten Reaktionspartner und die Verfahrensparameter sind in beiden Fällen deutlich verschieden von den Gegebenheiten des nachfolgend erläuterten Verfahrens der vorliegenden Erfindung.

Es wurde nun gefunden, dass durch eine in-situ Aktivierung des Natriums mit einer relativ kleinen Menge eines Protonendonors sowohl auf die Feindispergierung des Natriums, als auch auf die umständliche Herstellung des Natrium-Naphthalids verzichtet werden kann. Das durch Zusatz eines Protonendonors aktivierte Natrium reagiert rasch und vollständig mit (poly)halogenierten aliphatischen oder aromatischen Verbindungen.

Gegenstand der vorliegenden Erfindung ist somit ein Verfahren zur Enthalogenierung von halogenierten, insbesondere polyhalogenierten aliphatischen oder aromatischen Verbindungen durch Behandeln mit metallischem Natrium in einem inerten Lösungsmittel und in Gegenwart eines Protonendonors, dadurch gekennzeichnet, dass man die halogenierten Verbindungen mit 2 bis 4 Äquivalenten Natrium pro Äquivalent gebundenem Halogen in dem inerten Lösungsmittel in Gegenwart von 0,5 bis 2 Mol eines verzweigten oder unverzweigten C₁- bis Cs-Alkohols oder Wasser pro Äquivalent gebundenes Halogen als Protonendonor bei einer Temperatur von 100 bis 150°C umsetzt.

Nach diesem Verfahren kann sowohl aliphatischen, wie auch aromatischen Halogenverbindungen nahezu vollständig das Chlor, Brom oder Jod entzogen werden. Die enthalogenierten Substanzgemische können dann gefahrlos deponiert oder verbrannt werden. Eventuell ist auch deren Wiederverwendung nach entsprechenden Reinigungsoperationen möglich. Als Chlorverbindungen kommen in erster Linie die bereits eingangs genannten polyhalogenierten aromatischen Verbindungen, wie die polychlorierten Biphenyle und Pentachlorophenole, polychlorierte Dibenzofurane und Dibenzo-p-dioxine, ferner mono-, di- oder polyhalogenierte gesättigte und ungesättigte aliphatische Kohlenwasserstoffe, wie Cz-G2 Halogenalkane oder Halogenalkene, in Betracht. Beispielhaft genannt seien ferner die chlorierten Cyclodiene, wie Aldrin oder Hexachlorocyclopentadiene oder auch die Trichlor- äthane, Trichloräthylen 1,6-Dichlorhexan und I-Chlordodekan. Als Bromverbindungen seien z.B. Tribromäthylen, 1,6-Dibromhexan, Brombenzole oder bromierte Biphenyle genannt. Auch Verbindungen, die sowohl Chlor wie auch Brom enthalten, z.B. Dibromchlorpropan, kommen in Betracht.

Selbstverständlich können auch Gemische dieser Verbindungen oder Substanzgemische und Rückstände, in denen Organohalogenverbindungen enthalten sind, nach vorliegendem Verfahren enthalogeniert werden, vorausgesetzt, dass die anderen Bestandteile mit elementarem Natrium verträglich sind.

Durchgeführt wird die Enthalogenierung in einem inerten Lösungsmittel, so z.B. in Äthem, wie Dimethyläther, Diäthyiäther, Diisopropyläther, Äthylenglykoldimethyläther, Äthylenglykoldiäthyläther oder auch Tetrahydrofuran oder Dioxan; geeignet sind ferner Kohlenwasserstoffe oder Kohlenwasserstoffgemische, wie Octan, Decan, Dodecan oder auch verzweigte Kohlenwasserstoffe, wie lsooctan, ferner Isoparaffingemische mit einem Siedebereich von 155_{°} bis 175_{°}C, 170_{°} bis 190°C bzw. 160_{°} bis 200_{°}C. In Frage kommen ausserdem aromatische Lösungsmittel, wie z.B. Xylolgemische oder auch entsprechende Abfallösungsmittel, die so noch einer weiteren Verwendung zugeführt und dann mit den enthalogenierten Rückständen verbrannt werden.

Natürlich kann auch das nach durchgeführter Enthalogenierung vorliegende Gemisch aus Lösungsmittel und halogenfreien Rückständen nach Extraktion mit Wasser und anschliessender Trocknung durch azeotrope Destillation direkt als Reaktionsmedium für einen folgenden Ansatz verwendet werden.

Befinden sich die zur Enthalogenierung vorgesehenen Halogenverbindungen z.B. in Ölen, so können diese bereits als inerte Lösungsmittel dienen und ein Zusatz solcher Lösungsmittel ist in der Regel nicht mehr nötig.

Bezogen auf die Organohalogenverbindung wird das Lösungsmittel üblicherweise in einem grossen . Uberschuss eingesetzt. Die Konzentration der halogenierten aliphatischen oder aromatischen Verbindungen im Lösungsmittel liegt zweckmässigerweise zwischen 1 und 10%. Wenn Substanzgemische mit nur geringem Gehalt an Organohalogenverbindungen umgesetzt werden, kann die Konzentration auch unter 1 Gew.-% liegen. Es ist nicht erforderlich, dass sich die Verbindungen vollständig im Lösungsmittel lösen, auch in Suspension findet noch eine hinreichend schnelle und vollständige Reaktion mit dem aktivierten Natrium statt.

Als Protonendonor verwendet man insbesondere verzweigte oder unverzweigte G- bis C₅-Alkohole, wie Methanol, Äthanol, Propanol, Isopropanol, tert.-Butanol oder Pentylalkohol sowie Wasser. Eine gute Aktivierung des Natriums gelingt vor allem mit den genannten Alkoholen, insbesondere Methanol oder Athanol sowie Wasser.

Um eine praktisch vollständige Enthalogenierung zu erreichen, setzt man das Natrium, bezogen auf das zu entfernende Halogen, im Überschuss ein, und zwar verwendet man 2 bis 4 Äquivalente, insbesondere 2 bis 3 Äquivalente, Natrium pro Äquivalent gebundenes Chlor, Brom oder Jod.

Den Protonendonor verwendet man in einer Menge von etwa 0,5 bis 2 Mol, insbesondere in einer Menge von 1 bis 2 Mol oder 1 bis 1,5 Mol pro Äquivalent gebundenes Halogen.

Um eine möglichst rasche Enthalogenierung zu erreichen, arbeitet man in einem Temperaturbereich von etwa 100 bis 150_{°}C. In diesem Temperaturbereich liegt das Natrium in geschmolzener Form vor und ist feindispers im Reaktionsmedium verteilt. Die Reaktion kann gegebenenfalls auch unter Druck durchgeführt werden.

Bei der Durchführung des erfindungsgemässen Verfahrens, das sich insbesondere auch für die Enthalogenierung von chlorierten Benzofuranen und Dioxinen eignet, geht man zweckmässigerweise im einzelnen wie folgt vor:

Nach einer Variante (A) wird das Natrium zunächst im heissen Lösungsmittel dispergiert und die polyhalogenierte Verbindung zugegeben. In dieser Vorlage gibt man dann kontinuierlich oder diskontinuierlich über einen längeren Zeitraum, je nach Grösse des Ansatzes, den Protonendonor.

Nach einer Variante (B) wird das Natrium im heissen Lösungmittel dispergiert und dann erfolgt die langsame Zugabe einer Mischung aus Organohalogenverbindung und Protonendonor.

Nach einer Variante (C) wird die polyhalogenierte Verbindung in heissem Lösungsmittel vorgelegt, dann werden flüssiges Natrium und der Protonendonoator simultan, aber getrennt, zugegeben.

Von den Varianten ist die Variante (C) bevorzugt, da hier kaum Polymere entstehen und die Reaktion jederzeit unterbrochen werden kann, so dass es zu keiner Anhäufung von nicht umgesetztem Natrium im Reaktor kommt.

Überschüssiges Natrium wird in allen Fällen durch eine weitere Zugabe von Protonendonor vernichtet. Anschliessend erfolgt die Aufarbeitung, dazu wird die Reaktionsmasse mit Wasser verdünnt. Bei Verwendung von mit Wasser nicht mischbaren Lösungsmitteln erhält man ein 2-Phasensystem und kann auf diese Weise mit der wässrigen Phase leicht das gebildete Natriumhalogenid abtrennen. Die organische Phase kann verbrannt oder einer Destillation unterworfen werden unter Rückgewinnung des Lösungsmittels für einen folgenden Ansatz. Wie eingangs erwähnt, kann jedoch die organische Phase nach dem Auswaschen der Natriumsalze nach Trocknung durch azeotrope Destillation gleich anschliessend wieder verwendet werden. Der Destillationsrückstand bzw. das mehrmals gebrauchte Lösungsmittel werden schliesslich verbrannt.

Das erfindungsgemässe Verfahren eignet sich insbesondere zur Aufarbeitung von z.B. Altölen (Motorenölen, Transformatorenölen etc.), die mit halogenierten Verbindungen kontaminiert sind bzw. diese enthalten. Bei dieser Aufarbeitung erübrigt sich in der Regel der Zusatz eines inerten Lösungsmittels wie angegeben.

Die folgenden Beispiele dienen der Veranschaulichung der Erfindung; Teile bedeuten Gewichtsteile und Prozente Gewichtsprozente.

### Beispiel 1

Zu 45 Teilen Octan gibt man 2,94 Teile NatriumMetall und heizt unter Rühren auf eine Temperatur von 120_{°}C. Man erhält eine Natriumdispersion, die man innerhalb von 2 Stunden mit einer Mischung aus 2 Teilen eines Polychlorbiphenyls mit einem Chlorgehalt von 57%, 1,54 Teilen Methanol und 45 Teilen Octan versetzt. Nachdem das Gemisch eingetragen ist, wird bei einer Temperatur von 120°C überschüssiges Natrium durch langsame Zugabe von ca. 2 Teilen Methanol zerstört.

Zur Aufarbeitung wird der abgekühlte Ansatz mit Wasser versetzt und das Natriumchlorid extrahiert. Der Entchlorierungsgrad liegt bei über 99,7%. Die Lösungsmittelphase enthält nur noch 36 ppm an organisch gebundenem Chlor.

### Beispiel 2

Man verfährt wie im Beispiel 1 beschrieben, verwendet jedoch anstelle von Methanol 2,4 Teile Butanol als Protonendonor und gibt am Ende der Reaktion 4,7 Teile Butanol zur Vernichtung des überschüssigen Natriums hinzu. Der Entchlorierungsgrad liegt hier über 99,3%. Die Lösungsmittelphase enthält nur noch 80 ppm an organisch gebundenem Chlor.

### Beispiel 3

Man arbeitet analog, wie in Beispiel 1 beschrieben, verwendet jedoch anstelle eines Alkohols 0,578 Teile Wasser als Protonendonor. Ueberschüssiges Natrium wird am Ende der Reaktion mit einer entsprechenden Menge Wasser zerstört. Der Entchlorierungsgrad liegt bei 86%. Die Lösungsmittelphase enthält nur noch 1700 ppm an organisch gebundenem Chlor.

### Beispiel 4

1,8 Teile 2,4,8-Trichlordibenzofuran werden in 100 Teilen einer Benzinfraktion mit einem Siedebereich von 160 bis 200_{°}C gelöst und mit 0,95 Teilen Methanol versetzt. Diese Lösung gibt man innerhalb von 2 bis 3 Stunden zu 1,8 Teilen Natrium, dispergiert in 23 Teilen der gleichen Benzinfraktion. Die Temperatur beträgt 115 bis 120_{°}C; das Natrium ist im Reaktionsmedium dispergiert. Nachdem die gesamte Menge an Chlorverbindung zudosiert ist, wird überschüssiges Natrium mit ca. 1,5 Teilen Methanol vernichtet.

Zur Aufarbeitung wird aus dem abgekühlten Ansatz mit Wasser das gebildete Natriumchlorid extrahiert. Der Entchlorierungsgrad liegt bei 99,93%. Die Lösungsmittelphase enthält nur noch 5,2 ppm an organisch gebundenem Chlor.

### Beispiel 5

Man führt die Entchlorierung durch, wie im Beispiel 4 beschrieben, arbeitet jedoch bei einer Temperatur von 50_{°}C mit fein suspendiertem Natrium. Der Entchlorierungsgrad liegt bei 98,3%. Die Lösungsmittelphase enthält nur noch 100 ppm an organisch gebundenem Chlor.

### Beispiel 6

22,5 Teile 2,4,8-Trichlordibenzofuran werden in 100 Teilen einer Benzinfraktion mit einem Siedebereich von 160 bis 200_{°}C gelöst. Diese Lösung wird simultan mit 11,9 Teilen Methanol über 3 bis 4 Stunden zu 22,9 Teilen Natrium, dispergiert bei 120_{°}C in 67,7 Teilen der Benzinfraktion, dosiert. Das überschüssige Natrium wird über 6 Stunden mit zusätzlich 15,9 Teilen Methanol unter Wasserstoffentwicklung zerstört. Zur Aufarbeitung wird aus dem abgekühlten Ansatz mit Wasser das gebildete Natriumchlorid extrahiert. Der Entchlorierungsgrad liegt bei 99,97%. Die Lösungsmittelphase enthält nur noch 18 ppm an organisch gebundenem Chlor.

### Beispiel 7

129 Teile 2,4,8-Trichlordibenzofuran werden in 962 Teilen einer Benzinfraktion mit einem Siedebereich von 160 bis 200_{°}C gelöst. Zu dieser Lösung werden simultan während 1 Stunde bei 120_{°}C 82 Teile geschmolzenes Natrium und 50 Teile Methanol dosiert. Das überschüssige Natrium wird während 30 Minuten durch Zugabe von zusätzlich 20 Teilen Methanol unter Wasserstoffentwicklung zerstört. Zur Aufarbeitung wird aus dem auf Raumtemperatur abgekühlten Ansatz mit Wasser das gebildete Natriumchlorid extrahiert. Der Entchlorierungsgrad liegt bei 99,96%. Die Lösungsmittelphase enthält nur noch 24 ppm an organisch gebundenem Chlor.

### Beispiel 8

Man führt die Entchlorierung wie in Beispiel 7 beschrieben durch, arbeitet jedoch bei einer Temperatur von 150_{°}C. Der Entchlorierungsgrad liegt im gleichen Bereich wie jener von Beispiel 7.

### Beispiel 9

330 Teile 1-Chlordodecan werden in 1000 Teilen einer Benzinfraktion mit einem Siedebereich von 160 bis 200_{°}C gelöst. Zu dieser Lösung werden simultan während 1 Stunde bei 120_{°}C 111 Teile geschmolzenes Natrium und 77 Teile Methanol zudosiert. Das überschüssige Natrium wird während 30 Minuten durch Zugabe von zusätzlich 52 Teilen Methanol zerstört. Zur Aufarbeitung wird aus dem auf Raumtemperatur abgekühlten Ansatz mit Wasser das gebildete Natriumchlorid extrahiert. Der Entchlorierungsgrad liegt bei 99,09%. Die Lösungsmittelphase enthält nur noch 430 ppm an organisch gebundenem Chlor.

### Beispiel 10

3,05 Teile 1,6-Dibromhexan werden in 47 Teilen Octan gelöst. Diese Lösung wird simultan mit 1,2 Teilen Methanol während 2 Stunden zu 2,3 Teilen Natrium, dispergiert bei 115-120°C in 48 Teilen Octan, dosiert. Das überschüssige Natrium wird während 4 Stunden durch Zugabe von zusätzlich 1,6 Teilen Methanol zerstört. Zur Aufarbeitung wird aus dem auf Raumtemperatur abgekühlten Ansatz mit Wasser das gebildete Natriumbromid extrahiert. Der Enthalogenierungsgrad liegt bei 99,98%. Die Lösungsmittelphase enthält nur noch 4,3 ppm an organisch gebundenem Brom.

## Patentansprüche

1. Verfahren zur Enthalogenierung von halogenierten aliphatischen oder aromatischen Verbindungen durch Behandeln mit metallischem Natrium in einem inerten Lösungsmittel und in Gegenwart eines Protonendonors, dadurch gekennzeichnet, dass man die halogenierten Verbindungen mit 2 bis 4 Äquivalenten Natrium pro Äquivalent gebundenes Halogen in dem inerten Lösungsmittel in Gegenwart von 0,5 bis 2 Mol eines verzweigten oder unverzweigten C₁- bis Cs-Alkohols oder Wasser pro Aquivalent gebundenes Halogen bei einer Temperatur von 100 bis 150_{°}C umsetzt.

2. Verfahren nach Anspruch 1, dadurch gekennzeichnet, dass man 2 bis 3 Äquivalente Natrium pro Äquivalent gebundenes Halogen verwendet.

3. Verfahren nach den Ansprüchen 1 und 2, dadurch gekennzeichnet, dass man 1 bis 2 Mol eines Protonendonors pro Äquivalent gebundenes Halogen vewendet.

4. Verfahren nach den Ansprüchen 1 bis 3, dadurch gekennzeichnet, dass man das Lösungsmittel, Natrium und die halogenierte Verbindung vorlegt und den Protonendonor zudosiert.

5. Verfahren nach den Ansprüchen 1 bis 3, dadurch gekennzeichnet, dass man das Lösungsmittel und Natrium vorlegt und die halogenierte Verbindung zusammen mit dem Protonendonor zudosiert.

6. Verfahren nach den Ansprüchen 1 bis 3, dadurch gekennzeichnet, dass man die halogenierte Verbindung und das Lösungsmittel vorlegt und Natrium und den Protonendonor simultan, aber getrennt, zudosiert.

7. Anwendung des Verfahrens gemäss Anspruch 1 zur Entchlorierung von polychlorierten aromatischen Verbindungen.

8. Anwendung des Verfahrens nach Anspruch 7, dadurch gekennzeichnet, dass die polychlorierten aromatischen Verbindungen chlorierte Benzofurane oder Dioxine sind.

## Claims

1. A process for dehalogenating halogenated aliphatic or aromatic compounds by treatment with metallic sodium in an inert solvent and in the presence of a proton donor, which process comprises reacting the halogenated compounds with 2 to 4 equivalents of sodium per equivalent of bound halogen in the inert solvent in the presence of 0.5 to 2 moles of a branched or unbranched C₁- Csalcohol or water per equivalent of bound halogen at a temperature from 100 to 150_{°}C.

2. A process according to claim 1, wherein 2 to 3 equivalents of sodium are used per equivalent of bound halogen.

3. A process according to claims 1 and 2, wherein 1 to 2 moles of a proton donor are used per equivalent of bound halogen.

4. A process according to any one of claims 1 to 3, which comprises metering the proton donor into a mixture of the solvent, sodium and the halogenated compound.

5. A process according to any one of claims 1 to 3, which comprises metering the halogenated compound together with the proton donor into a mixture of the solvent and sodium.

6. A process according to any one of claims 1 to 3, which comprises metering sodium and the proton donor simultaneously but separately into a mixture of the halogenated compound and the solvent.

7. Use of the process according to claim 1 for dechlorinating polychlorinated aromatic compounds.

8. Use of the process according to claim 7, wherein the polychlorinated aromatic compounds are chlorinated benzofurans or dioxins.

## Revendications

1. Procédé pour la déshalogénation de composés aliphatiques ou aromatiques halogénés, par traitement par du sodium métallique dans un solvant inerte et en présence d'un donneur de protons, caractérisé en ce que l'on fait réagir les composés halogénés avec 2 à 4 équivalents de sodium par équivalent d'halogène lié. dans le solvant inerte, en présence de 0,5 à 2 moles d'un alcool en C₁-C₅ ramifié ou non ramifié ou d'eau, par équivalent d'halogène lié, à une température de 100 à 150_{°}C.

2. Procédé selon la revendication 1, caractérisé en ce que l'on utilise de 2 à 3 équivalents de sodium par équivalent d'halogène lié.

3. Procédé selon les revendications 1 et 2, caractérisé en ce que l'on utilise de 1 à 2 moles d'un donneur de protons, par équivalent d'halogène lié.

4. Procédé selon les revendications 1 à 3; caractérisé en ce que l'on dispose au préalable le solvant, le sodium et le composé halogéné, et on ajoute de façon réglée le donneur de protons.

5. Procédé selon les revendications 1 à 3, caractérisé en ce que l'on dispose au préalable le solvant et le sodium, et on ajoute de façon réglée le composé halogéné, conjointement avec le donneur de protons.

6. Procédé selon les revendications 1 à 3, caractérisé en ce que l'on dispose au préalable le composé halogéné et le solvant, et on ajoute de façon réglée, simultanément mais séparément, le sodium et le donneur de protons.

7. Utilisation du procédé selon la revendication 1, pour la déchloration de composés aromatiques polychlorés.

8. Utilisation du procédé selon la revendication 7, caractérisée en ce que les composés aromatiques polychlorés sont des benzofurannes ou des dioxines chlorés.
